# FASCICULE DE BREVET EUROPEEN

(11) **EP 0 773 048 B1**
(45) Date de publication et mention de la délivrance du brevet: **11.07.2001**
(21) Numéro de dépôt: 96420323.6
(22) Date de dépôt: 31.10.1996
(51) Int. Cl.: A63C 5/07

(54) **Planche de glisse sur neige**
Schneegleitbrett
Snowboard

(30) Priorité: 10.11.1995 FR 9513568
(43) Date de publication de la demande: 14.05.1997
(73) Titulaire: SKIS ROSSIGNOL S.A., 38500 Voiron (FR)
(72) Inventeur: Faye, Pierre, 38000 Grenoble (FR)
(74) Mandataire: Maureau, Philippe

(56) Documents cités:
- EP-A- 0 182 776
- EP-A- 0 563 569
- EP-A- 0 620 027
- WO-A-93/16769
- WO-A-95/00217
- FR-A- 2 109 654

## Description

La présente invention a pour objet une planche de glisse sur neige, telle que ski, monoski ou surf.

Une planche de glisse sur neige comprend une extrémité avant relevée appelée spatule, une partie centrale recevant la ou les fixations pour la ou les chaussures du skieur, appelée zone de patin, et une extrémité arrière appelée talon.

La pression exercée par une planche de glisse sur la neige, résultant du poids du skieur n'est pas constante de la spatule jusqu'au talon. C'est ainsi que, comme montré à la figure **1** du dessin schématique annexé, qui est un diagramme, dans lequel l'axe des abscisses correspond à la longueur de la planche et l'axe des ordonnées correspond à la pression de cette planche sur la neige, sous la charge de l'utilisateur, il est visible que l'essentiel de la pression sur la neige est exercée dans la zone de patin **PA**, et qu'une certaine pression est exercée dans les zones de spatule **S** et de talon **T**. Entre les zones de spatule et de talon, et la zone de patin, il existe deux zones **A** et **B**, dans lesquelles la pression est quasiment nulle. Or, il serait souhaitable de bénéficier d'une répartition de la pression du ski sur la neige, qui soit la plus homogène possible sur la longueur du ski.

Le document **FR-A-2 670 392** concerne un ski comportant une partie inférieure ou embase sur laquelle repose une partie supérieure formant raidisseur, ce raidisseur pouvant être fixé de différentes façons sur l'embase, et pouvant notamment n'être fixé sur l'embase que dans sa partie centrale, l'interface entre ces deux parties étant relativement plane. Le but de cette structure est de moduler la rigidité du ski en fonction du type de raidisseur utilisé, et de réaliser un amortissement par effet de cisaillement au niveau des extrémités du raidisseur, dans la mesure où ces extrémités ne sont pas fixées rigidement sur l'embase.

Le but de l'invention est de fournir une planche de glisse sur neige, dans laquelle la courbe de répartition de pression exercée sur la neige soit la plus progressive possible sur au moins une partie de la longueur de la planche.

A cet effet, cette planche, du type comprenant, d'une part, un corps s'étendant sur toute la longueur de la planche et formant, aux extrémités de celui-ci, la spatule et le talon, ce corps comprenant notamment la semelle de glissement bordée par des arêtes longitudinales, un noyau, des parois latérales et au moins un renfort constitué par au moins une lame métallique, une nappe textile ou des joncs métalliques et, d'autre part, au moins une lame supérieure qui, s'étendant sur au moins une partie de la planche, sauf au niveau de la spatule et du talon, repose sur le corps en étant fixée à celui-ci localement de manière rigide soit dans sa partie centrale, soit dans une de ses zones d'extrémité avant ou arrière, est caractérisée en ce que la base de la lame supérieure et la surface supérieure correspondante du corps comportent, dans au moins une des zones d'extrémité de la lame supérieure non fixée sur le corps, et sur leurs faces en appui l'une contre l'autre, des parties profilées complémentaires en saillie et en creux, destinées à transformer un mouvement de glissement longitudinal de la lame sur le corps en une force comportant une composante de pression perpendiculaire à la surface de la semelle.

Lors du fléchissement de la planche, c'est-à-dire lors du passage de creux et de bosses, ou en virage, il se produit un déplacement relatif de la lame supérieure par rapport au corps. Compte tenu de la liaison rigide localisée à distance d'au moins une extrémité de la lame, seules la ou les extrémités avant et/ou arrière de la lame non liées au corps et dites libres peuvent se déplacer vis-à-vis de celui-ci. Ce déplacement relatif d'au moins une des extrémités de la lame supérieure par rapport à la surface supérieure du corps est mis à profit pour améliorer la qualité du contact entre la planche et la neige, par transformation des forces résultant du mouvement de glissement de la lame sur le corps en une composante de pression verticale de la planche sur la neige.

Suivant une forme d'exécution de cette planche, la lame supérieure et le corps comprennent, dans au moins une des zones d'extrémité de la lame supérieure, des faces en regard comportant des crans complémentaires imbriqués, en forme de barrettes/rainures transversales, ou de doigts/cuvettes.

Ces crans peuvent se présenter sous différentes formes de barrettes/rainures orientées transversalement au ski et posséder par exemple un profil en dents de scie, ou un profil en ondulations. Il est possible de prévoir, dans chaque zone d'extrémité libre de la lame supérieure, un seul cran ou plusieurs crans successifs. La forme des crans influe sur le comportement de la planche. Dans la mesure où les crans sont en forme de dents de scie, comportant des pentes importantes, la composante de pression verticale de la planche sur la neige est plus importante que si les crans sont constitués par des ondulations comportant des pentes plus douces, la composante de pression étant d'autant plus importante que l'angle au sommet que présente chaque cran est faible. La composante de pression peut aussi se moduler en fonction de la hauteur des crans, et surtout en fonction de la raideur de la lame supérieure, c'est-à-dire de la pression de poussée dans le plan perpendiculaire à la semelle.

Suivant une forme d'exécution de cette planche, dans au moins une des zones d'extrémité de la lame supérieure, celle-ci est liée à la lame inférieure par l'intermédiaire d'une couche de matériau élastique.

Cette couche de matériau élastique assure une liaison intime tout en permettant un coulissement entre la lame supérieure et le corps. Ceci évite, de plus, la formation de vides, dans lesquels de la neige pourrait pénétrer.

Il est également possible que, dans chaque zone d'extrémité libre de la lame supérieure, celle-ci soit simplement en contact avec le corps, sans aucune liaison mécanique intermédiaire, l'ensemble étant revêtu par un capot de protection empêchant la pénétration de la neige. Avantageusement, dans au moins une des zones d'extrémité de la lame supérieure, celle-ci repose sur le corps, un capot fixé sur le corps recouvrant au moins une partie de cette zone d'extrémité de la lame supérieure et pressant par l'intermédiaire d'un élément élastique sur la face supérieure de la lame supérieure pour assurer une pression de contact de celle-ci sur le corps.

Selon une forme d'exécution, la lame supérieure s'étend dans la partie centrale de la planche, ainsi que dans ses zones avant et/ou arrière, et est fixée de façon rigide sur le corps, dans la seule partie centrale de la planche.

Dans ce cas, la lame supérieure est soit placée au-dessus du corps, soit encastrée dans la surface supérieure du corps.

Selon une variante, la lame supérieure s'étend d'une zone d'extrémité avant ou arrière de la planche à l'autre zone d'extrémité arrière ou avant et est fixée de façon rigide sur le corps au niveau de l'une de ces deux zones d'extrémité seulement.

Selon une autre forme d'exécution, la lame supérieure est plus courte et s'étend dans la zone avant et/ou dans la zone arrière de la planche, mais non dans la partie centrale de celle-ci.

Une même planche de glisse peut être équipée de plusieurs lames supérieures décalées longitudinalement les unes par rapport aux autres.

La longueur de la lame supérieure est comprise entre 0,2 et 0,9 fois la longueur de la planche.

La lame supérieure peut s'étendre sur toute la largeur de la planche, ou seulement sur une partie de sa largeur.

Suivant une forme d'exécution de cette planche, la lame supérieure est constituée par un noyau associé à au moins un renfort, bordé latéralement par deux éléments de renforcement et recouvert par une paroi supérieure.

Suivant une autre forme d'exécution de cette planche, la lame supérieure est constituée par un noyau associé à au moins un renfort et bordé latéralement et recouvert sur sa face supérieure par un élément profilé en forme de coque. Dans ce cas, le corps de la planche possède une structure traditionnelle, tandis que la lame supérieure est constituée essentiellement par une coque.

De toute façon, l'invention sera bien comprise à l'aide de la description qui suit, en référence au dessin schématique annexé représentant, à titre d'exemples non limitatifs, plusieurs formes d'exécution de cette planche, dans le cas de son application à un ski :
Figure **1** est une vue d'un diagramme de répartition de la pression d'un ski, de type connu, sur la neige en fonction de sa longueur ;
Figure **2** est une vue en perspective d'un ski selon l'invention équipé d'une fixation de chaussure ;
Figure **3** est une vue de côté du ski de figure **2** ;
Figure **4** est une vue de côté du détail D de figure **3** ;
Figures **5** et **6** sont deux vues similaires à figure **4** correspondant à deux variantes de ski ;
Figures **7** et **8** sont deux vues correspondant respectivement à figure **3** et **4** en position fléchie du ski de figure **3** ;
Figure **9** est une vue schématique, en coupe transversale selon la ligne IX-IX de figure **7**, d'une variante d'une zone d'extrémité du ski de figure **2** ;
Figures **10** et **11** sont deux vues similaires à figure **3** de deux autres formes d'exécution de skis selon l'invention ;
Figure **12** est une vue de dessus d'un autre ski ;
Figure **13** est une vue partielle en coupe longitudinale selon la ligne XIII-XIII de figure **12** ;
Figure **14** est une vue d'une variante du ski de figure **12** ;
Figures **15** et **16** sont deux vues en coupe transversale de deux skis selon l'invention ;
Figure **17** est une vue d'un diagramme similaire à figure **1** représentant la pression d'appui d'un ski sur la neige en fonction de sa longueur, dans le cas d'un ski selon l'invention.

La figure **2** représente un ski **2** comportant un corps **3** définissant la longueur du ski, et possédant notamment une spatule **4** à l'extrémité avant du ski et un talon **5** à l'extrémité arrière du ski. Sur ce corps **3** repose une lame supérieure **6** s'étendant dans la partie centrale ou zone de patin **7** du ski, jusqu'à proximité des zones de spatule et de talon. Cette lame supérieure **6** est équipée d'une fixation pour une chaussure comportant une butée **8** et une talonnière **9**. La lame supérieure **6** est fixée de manière rigide sur le corps **3** dans la zone de patin **7**. Cette fixation rigide **10** est matérialisée aux figures par un pointillé. Dans les zones d'extrémités, la lame supérieure **6** est plaquée sur le corps **3**, de façon élastique, avec interposition d'une couche **12** de matériau élastique. Dans la forme d'exécution représentée aux figures **2** à **4**, la base de la lame supérieure **6** comporte, à proximité de chacune de ses extrémités, un cran **13** en forme de V faisant saillie vers le bas, orienté transversalement au ski, tandis que le corps **3** présente un évidement **14** de forme complémentaire, dans lequel est engagé le cran **13** lorsque le ski est en position de repos, c'est-à-dire non fléchie.

La figure **5** représente une variante de ce ski, dans laquelle le corps **3** et la base de la lame supérieure **6** présentent chacun une succession de crans et d'évidements complémentaires en forme de dents de scie. La figure **6** représente une variante du ski de figure **5**, dans laquelle les crans sont constitués par des ondulations **15** en forme générale de sinusoïde.

La figure **7** illustre le ski **2** de figures **2** et **3** en position fléchie. Le détail E de figure **7**, représenté à échelle agrandie à la figure **8**, montre le déplacement relatif de la lame supérieure **6** par rapport au corps **3** lors de ce mouvement de flexion. Il résulte du schéma que la lame supérieure **6** a tendance à se déplacer en direction du talon du ski selon la flèche **F**, exerçant ainsi, par l'intermédiaire du cran **13**, une pression **P** sur le corps **3**, cette force de pression comportant une composante verticale tendant à exercer une pression sur la neige.

Il en résulte que la courbe de pression du ski sur la neige a la forme représentée à la figure **17**, dans laquelle on trouve une amélioration de la continuité de la pression entre la zone de patin **PA** et les zones de spatule **S** et de talon **T**, par rapport à une courbe de pression caractéristique d'un ski connu et montrée à la figure **1**.

Il est possible de moduler la valeur de la pression exercée par la lame supérieure en tenant compte de l'élasticité de celle-ci ainsi que de la pente et de la hauteur des crans, ainsi que de l'élasticité du film intermédiaire **12**.

La figure **9** représente une variante d'exécution d'un ski selon l'invention. Dans cette variante, une lame supérieure **16** repose sur un corps **17**, sans solidarisation au corps et sans interposition de matériau élastique dans au moins une de ses zones d'extrémité. Comme montré à la figure **9**, la lame supérieure **16** est de largeur inférieure à celle du corps **17**, et un capot **18**, fixé sur le corps **17**, coiffe la lame supérieure **16** sur au moins une partie de la longueur de sa zone d'extrémité. Entre la paroi supérieure du capot **18** et la lame supérieure **16** est interposée une couche de matériau élastique **19**. Cette couche de matériau élastique pourrait être remplacée par un ressort à lame, par exemple. Il résulte de cette structure que l'élément élastique **19**, contraint par le capot **18**, assure une pression de contact entre la lame supérieure **16** et le corps **17**.

La figure **10** représente une variante d'exécution du ski de figure **3**, dans laquelle les mêmes éléments sont désignés par les mêmes références que précédemment. Dans ce cas, il existe une zone de liaison rigide **20** entre la lame supérieure **6** et le corps **3**, dans la zone d'extrémité arrière de la lame supérieure. Sur le reste de sa longueur, la lame supérieure est montée libre en coulissement longitudinal sur le corps, avec des crans **13** dans la zone d'extrémité avant, avec préférentiellement interposition d'un élément élastique **12**, ou montage d'un capot, comme décrit en référence à la figure **9**, formant un dispositif de centrage latéral de la lame par rapport au corps du ski.

La figure **11** représente une autre forme d'exécution d'un ski selon l'invention, dans lequel le corps **22** supporte une lame supérieure **23** qui s'étend seulement de la partie centrale du ski à la zone avant de celui-ci. Afin d'assurer une continuité au niveau de la surface supérieure du ski, le corps **22** possède une épaisseur plus importante dans sa partie arrière, cette zone d'épaisseur plus importante étant prolongée dans la partie centrale et dans la partie avant du ski par une zone en décrochement, dans laquelle est montée la lame supérieure **23**. Cette lame supérieure **23** est fixée de façon rigide **24** au niveau de la zone de patin, et est montée libre sur la lame inférieure **22** dans la partie avant du ski.

La figure **12** représente un autre ski en vue de dessus. Ce ski comporte un corps **37**, sur la face supérieure duquel repose, dans sa zone avant, une lame supérieure **38** de largeur inférieure à celle du corps. Cette lame est fixée sur le corps par son extrémité arrière, tandis que son extrémité avant repose sur le corps. Cette extrémité avant de la lame **38** est équipée d'un doigt profilé **39** engagé dans un logement **40** ménagé dans la surface supérieure du corps, comme montré à la figure **13**.

La figure **14** représente un autre ski, équipé de deux lames **38** reposant sur un même corps **37**, dans les zones avant et arrière de celui-ci.

La figure **15** représente une vue en coupe transversale d'un premier type de ski selon l'invention. Ce ski comporte un corps **3** constitué par un noyau **26**, dont la base repose sur une semelle **27** bordée par deux carres longitudinales **28**. Les parois latérales du noyau **26** sont recouvertes par des chants **29** reposant sur les carres **28**. La lame supérieure **6** est, pour sa part, constituée par un noyau **30**, dont les parois latérales sont recouvertes par des chants supérieurs **32** et dont la face supérieure est recouverte par une paroi supérieure **33**. Dans la mesure où la coupe de figure **15** correspond à une zone d'extrémité, une couche de matériau élastique **34** est interposée entre le corps **3** et la lame supérieure **6**. Cette figure **15** ne représente pas les éléments de renforcement que le ski peut comporter tant au niveau du corps **3** que de la lame supérieure **6**.

La figure **16** est une variante d'exécution du ski de figure **15**. Dans ce ski, le corps **3** possède la même structure et les mêmes éléments sont désignés par les mêmes références que précédemment. La lame supérieure, pour sa part, comporte une paroi supérieure et des parois latérales constituées par une coque **35**, dont les bords reposent sur les chants inférieurs **29** du corps **3**.

Comme il va de soi, l'invention ne se limite pas aux seules formes d'exécution de ce ski, décrites ci-dessus à titre d'exemples, elle en embrasse au contraire toutes les variantes.

## Revendications

1. Planche de glisse sur neige, telle que ski, monoski ou surf, du type comprenant, d'une part, un corps (**3**) s'étendant sur toute la longueur de la planche et formant, aux extrémités de celui-ci, la spatule (**4**) et le talon (**5**), ce corps comprenant notamment la semelle de glissement bordée par des arêtes longitudinales, un noyau, des parois latérales et au moins un renfort constitué par au moins une lame métallique, une nappe textile ou des joncs métalliques et, d'autre part, au moins une lame supérieure (**6**) qui, s'étendant sur au moins une partie de la planche, sauf au niveau de la spatule et du talon, repose sur le corps (**3**) en étant fixée à celui-ci localement de manière rigide soit dans sa partie centrale, soit dans une de ses zones d'extrémité avant ou arrière, caractérisée en ce que la base de la lame supérieure (**6**) et la surface supérieure correspondante du corps (**3**) comportent, dans au moins une des zones d'extrémité de la lame supérieure (**6**) non fixée sur le corps (**3**), et sur leurs faces en appui l'une contre l'autre, des parties profilées complémentaires en saillie et en creux (**13, 14, 15**), destinées à transformer un mouvement de glissement longitudinal de la lame (**3**) sur le corps (**6**) en une force comportant une composante de pression perpendiculaire à la surface de la semelle.

2. Planche de glisse selon la revendication **1**, caractérisée en ce que la lame supérieure (**6**) et le corps (**3**) comprennent, dans au moins une des zones d'extrémités de la lame supérieure (6), des faces en regard comportant des crans complémentaires (**13, 14, 15**) imbriqués, en forme de barrettes/rainures transversales, ou de doigts/cuvettes.

3. Planche de glisse selon la revendication **2**, caractérisée en ce que les barrettes/rainures (**13, 14**) sont orientés perpendiculairement à l'axe longitudinal de la planche et présentent chacune un profil en dents de scie.

4. Planche de glisse selon la revendication **2**, caractérisée en ce que les barrettes (**15**) sont orientées perpendiculairement au ski et présentent chacune le profil d'une ondulation.

5. Planche de glisse selon la revendication **2**, caractérisée en ce que dans chaque zone d'extrémité de la lame supérieure (**6**), la lame supérieure et le corps présentent plusieurs crans successifs (**13, 14**).

6. Planche de glisse selon l'une quelconque des revendications **1** à **5**, caractérisée en ce que, dans au moins une des zones d'extrémité de la lame supérieure (**6**), celle-ci est liée au corps (**3**) par l'intermédiaire d'une couche (**12**) de matériau élastique.

7. Planche de glisse selon l'une quelconque des revendications **1** à **5**, caractérisée en ce que, dans au moins une des zones d'extrémité de la lame supérieure, celle-ci repose sur le corps, un capot solidaire du corps recouvrant au moins une partie de cette zone d'extrémité de la lame supérieure et pressant par l'intermédiaire d'un élément élastique sur la face supérieure de la lame supérieure pour assurer une pression de contact de celle-ci sur le corps de la planche.

8. Planche de glisse selon l'une quelconque des revendications **1** à **7**, caractérisée en ce que la lame supérieure s'étend dans la partie centrale de la planche, ainsi que dans ses zones avant et/ou arrière, et est fixée de façon rigide sur le corps, dans la seule partie centrale de la planche.

9. Planche de glisse selon l'une quelconque des revendications **1** à **7**, caractérisée en ce que la lame supérieure s'étend d'une zone d'extrémité avant ou arrière de la planche à l'autre zone d'extrémité arrière ou avant et est fixée de façon rigide sur le corps au niveau de l'une de ces deux zones d'extrémité seulement.

10. Planche de glisse selon l'une quelconque des revendications **1** à **7**, caractérisée en ce que la lame supérieure s'étend dans la zone avant et/ou dans la zone arrière de la planche, mais non dans la partie centrale de celle-ci.

11. Planche de glisse selon l'une quelconque des revendications **1** à **10**, caractérisée en ce que la longueur de la lame supérieure est comprise entre **0,2** et **0,9** fois la longueur de la planche.

12. Planche de glisse selon l'une quelconque des revendications **1** à **11**, caractérisée en ce qu'elle comporte plusieurs lames supérieures décalées longitudinalement les unes par rapport aux autres.

13. Planche de glisse selon l'une quelconque des revendications **1** à **12**, caractérisée en ce que la lame supérieure (**6**) est constituée par un noyau (**20**) associé à au moins un renfort, bordé latéralement par deux éléments de renforcement (**22**), et recouvert par une paroi supérieure (**23**).

14. Planche de glisse selon l'une quelconque des revendications **1** à **12**, caractérisée en ce que la lame supérieure (**6**) est constituée par un noyau (**20**) associé à au moins un renfort bordé latéralement et recouvert sur sa face supérieure par un élément profilé (**25**) en forme de coque.

## Patentansprüche

1. Schneegleitbrett, wie etwa Ski, Monoski oder Snowboard, vom Typ, welcher einerseits einen sich über die gesamte Länge des Bretts erstreckenden Körper (3) umfasst, an dessen Enden die Schaufel (4) und der Absatz (5) gebildet sind, wobei dieser Körper insbesondere den von Längskanten begrenzten Gleitbelag, einen Kern, Seitenwände sowie mindestens eine Verstärkung umfasst, welche von mindestens einem Metallblatt, einem Textilmantel oder Metallstäben gebildet ist, und andererseits mindestens ein Oberblatt (6) umfasst, das sich über mindestens einen Teil des Bretts - ausgenommen den Bereich der Schaufel und des Absatzes - erstreckt und auf dem Körper (3) liegt, wobei es an diesem lokal in starrer Weise befestigt ist, nämlich entweder in dessen Mittelteil oder in der vorderen oder hinteren Endzone desselben,
dadurch gekennzeichnet, dass die Unterseite des Oberblatts (6) und die entsprechende Oberseite des Körpers (3) in mindestens einer nicht an dem Körper (3) fixierten Endzone des Oberblatts (6) auf ihren gegenseitigen Anlageflächen komplementäre vorspringende und vertiefte Profilbereiche (13, 14, 15) aufweisen, welche dazu bestimmt sind, eine Längsgleitbewegung des Blatts (3) auf dem Körper (6) in eine Kraft umzusetzen, welche eine zur Belagoberfläche senkrechte Druckkomponente besitzt.

2. Gleitbrett nach Anspruch 1, dadurch gekennzeichnet, dass das Oberblatt (6) und der Körper (3) in mindestens einer der Endzonen des Oberblatts (6) einander gegenüberliegende Flächen aufweisen, welche ineinandergreifende komplementäre Rastformationen (13, 14, 15) in Form von querverlaufenden Stegen/Rillen oder von Zapfen/Mulden aufweisen.

3. Gleitbrett nach Anspruch 2, dadurch gekennzeichnet, dass die Stege/ Rillen (13, 14) senkrecht zur Längsachse des Bretts orientiert sind und jeweils ein Sägezahnprofil aufweisen.

4. Gleitbrett nach Anspruch 2, dadurch gekennzeichnet, dass die Stege (15) senkrecht zum Ski orientiert sind und jeweils das Profil einer Welle aufweisen.

5. Gleitbrett nach Anspruch 2, dadurch gekennzeichnet, dass in jeder Endzone des Oberblatts (6) das Oberblatt und der Körper mehrere aufeinanderfolgende Rastformationen (13, 14) aufweisen.

6. Gleitbrett nach einem der Ansprüche 1 bis 5, dadurch gekennzeichnet, dass in mindestens einer der Endzonen des Oberblatts (6) dieses durch eine elastische Materialschicht (12) mit dem Körper (3) verbunden ist.

7. Gleitbrett nach einem der Ansprüche 1 bis 5, dadurch gekennzeichnet, dass in mindestens einer der Endzonen des Oberblatts dieses auf dem Körper aufliegt, wobei eine mit dem Körper verbundene Haube wenigstens einen Teil dieser Endzone des Oberblatts überdeckt und über ein elastisches Element auf die Oberseite des Oberblatts drückt, um einen Kontaktdruck desselben auf den Körper des Bretts zu gewährleisten.

8. Gleitbrett nach einem der Ansprüche 1 bis 7, dadurch gekennzeichnet, dass das Oberblatt im Mittelteil des Bretts ebenso wie in dessen vorderer und/oder hinterer Zone verläuft und allein im Mittelteil des Bretts in starrer Weise an dem Körper fixiert ist.

9. Gleitbrett nach einem der Ansprüche 1 bis 7, dadurch gekennzeichnet, dass sich das Oberblatt von einer vorderen oder hinteren Endzone des Bretts bis zur anderen, hinteren oder vorderen Endzone erstreckt und allein im Bereich einer dieser beiden Endzonen in starrer Weise an dem Körper fixiert ist.

10. Gleitbrett nach einem der Ansprüche 1 bis 7, dadurch gekennzeichnet, dass das Oberblatt in der vorderen Zone und/oder in der hinteren Zone des Bretts verläuft, nicht jedoch im Mittelteil desselben.

11. Gleitbrett nach einem der Ansprüche 1 bis 10, dadurch gekennzeichnet, dass die Länge des Oberblatts zwischen dem 0,2- und 0,9-fachen der Länge des Bretts liegt.

12. Gleitbrett nach einem der Ansprüche 1 bis 11, dadurch gekennzeichnet, dass es mehrere Oberblätter aufweist, welche in Längsrichtung zueinander versetzt sind.

13. Gleitbrett nach einem der Ansprüche 1 bis 12, dadurch gekennzeichnet, dass das Oberblatt (6) von einem Kern (20) gebildet ist, dem mindestens eine Verstärkung zugeordnet ist, der seitlich von zwei Verstärkungselementen (22) begrenzt ist und der von einer oberen Wand (23) überdeckt ist.

14. Gleitbrett nach einem der Ansprüche 1 bis 12, dadurch gekennzeichnet, dass das Oberblatt (6) von einem Kern (20) gebildet ist, dem mindestens eine Verstärkung zugeordnet ist und der von einem Profilelement (25) in Schalenform seitlich begrenzt und an seiner Oberseite überdeckt ist.

## Claims

1. Board for sliding on snow, such as a ski, a monoski or a snowboard, of the type comprising, on the one hand, a body (3) extending over the entire length of the board and forming, at the ends of the latter, the tip (4) and the heel (5), this body comprising in particular the sliding sole bounded by longitudinal edges, a core, lateral walls and at least one reinforcement consisting of at least one metal strip, a textile sheet or metal rods and, on the other hand, at least one upper strip (6) which, extending over at least a portion of the board, except in the region of the tip and of the heel, rests on the body (3), being fixed to the latter locally in a rigid manner either in its central portion or in one of its end zones, front or rear, characterized in that the base of the upper strip (6) and the corresponding upper surface of the body (3) comprise, in at least one of the end zones of the upper strip (6) not fixed to the body (3), and on their faces bearing against one another, complementary projecting and hollow profiled portions (13, 14, 15) intended to convert a longitudinal sliding movement of the strip (6) on the body (3) into a force comprising a pressure component perpendicular to the surface of the sole.

2. Board for sliding according to Claim 1, characterized in that the upper strip (6) and the body (3) comprise, in at least one of the end zones of the upper strip (6), opposite faces comprising complementary imbricate notches (13, 14, 15) in the form of transverse small bars/grooves, or of fingers/recesses.

3. Board for sliding according to Claim 2, characterized in that the small bars/grooves (13, 14) are oriented perpendicularly to the longitudinal axis of the board and each have a saw-toothed profile.

4. Board for sliding according to Claim 2, characterized in that the small bars (15) are oriented perpendicularly to the ski and each have an undulation-shaped profile.

5. Board for sliding according to Claim 2, characterized in that, in each end zone of the upper strip (6), the upper strip and the body have a number of successive notches (13, 14).

6. Board for sliding according to any one of Claims 1 to 5, characterized in that, in at least one of the end zones of the upper strip (6), the latter is connected to the body (3) by means of a layer (12) of elastic material.

7. Board for sliding according to any one of Claims 1 to 5, characterized in that, in at least one of the end zones of the upper strip, the latter rests on the body, a cover integral with the body covering at least a portion of this end zone of the upper strip and pressing by means of an elastic element on the upper face of the upper strip so as to bring about a contact pressure of the latter on the body of the board.

8. Board for sliding according to any one of Claims 1 to 7, characterized in that the upper strip extends in the central portion of the board, and also in its front and/or rear zones, and is fixed in a rigid manner on the body in only the central portion of the board.

9. Board for sliding according to any one of Claims 1 to 7, characterized in that the upper strip extends from one end zone, front or rear, of the board to the other end zone, rear or front, and is fixed in a rigid manner on the body in the region of only one of these two end zones.

10. Board for sliding according to any one of Claims 1 to 7, characterized in that the upper strip extends in the front zone and/or in the rear zone of the board, but not in the central portion of the latter.

11. Board for sliding according to any one of Claims 1 to 10, characterized in that the length of the upper strip is between 0.2 and 0.9 times the length of the board.

12. Board for sliding according to any one of Claims 1 to 11, characterized in that it comprises a number of upper strips staggered longitudinally in relation to one another.

13. Board for sliding according to any one of Claims 1 to 12, characterized in that the upper strip (6) consists of a core (30) which is associated with at least one reinforcement, bounded laterally by two reinforcement elements (32), and covered by an upper wall (33).

14. Board for sliding according to any one of Claims 1 to 12, characterized in that the upper strip (6) consists of a core (30) which is associated with at least one reinforcement, bounded laterally and covered on its upper face by a profiled element (35) in the form of a shell.
